# EUROPÄISCHE PATENTSCHRIFT

(11) **EP 1 581 735 B1**
(45) Veröffentlichungstag und Bekanntmachung des Hinweises auf die Patenterteilung: **05.11.2008**
(21) Anmeldenummer: 03775075.9
(22) Anmeldetag: 24.10.2003
(51) Int. Cl.: F02D 41/38, F02D 41/12, F02D 41/14, F02M 63/00

(54) **VERFAHREN ZUM ANSTEUERN EINES DRUCKREGELVENTILS IN EINEM KRAFTSTOFFEINSPRITZSYSTEM EINER BRENNKRAFTMASCHINE**
METHOD FOR REGULATING A PRESSURE-CONTROL VALVE IN A FUEL-INJECTION SYSTEM OF AN INTERNAL COMBUSTION ENGINE
PROCEDE POUR COMMANDER UNE SOUPAPE DE REGULATION DE PRESSION DANS UN SYSTEME D'INJECTION DE CARBURANT D'UN MOTEUR A COMBUSTION INTERNE

(30) Priorität: 31.12.2002 DE 10261446
(43) Veröffentlichungstag der Anmeldung: 05.10.2005
(73) Patentinhaber: ROBERT BOSCH GMBH, 70442 Stuttgart (DE)
(72) Erfinder: LUDWIG, Thomas, 46569 Huenxe (DE); KELLNER, Andreas, 71732 Tamm (DE)
(86) Internationale Anmeldenummer: PCT/DE2003/003533
(87) Internationale Veröffentlichungsnummer: WO 2004/061285

(56) Entgegenhaltungen:
- EP-A- 1 273 780
- DE-A- 10 038 565
- DE-A- 10 131 507
- DE-A- 19 708 308
- DE-A- 19 731 102
- DE-A- 19 916 101

## Beschreibung

Die Erfindung betrifft ein Verfahren zur Regelung eines in einem Kraftstoffspeicher eines Kraftstoffeinspritzsystems einer Brennkraftmaschine herrschenden Drucks auf einen vorgegebenen Drucksollwert nach dem Oberbegriff des Anspruchs 1. Darüber hinaus betrifft die Erfindung ein Computerprogramm und eine Regelvorrichtung zur Durchführung dieses Verfahrens und eine Brennkraftmaschine mit einer entsprechenden Regelvorrichtung.

### Stand der Technik

Aus der DE 197 08 308 A1 ist ein Verfahren zur Regelung eines in einem Kraftstoffspeicher eines Kraftstoffeinspritzsystems einer Brennkraftmaschine herrschenden Drucks auf einen vorgegebenen Drucksollwert bekannt. Das dort beschriebene Verfahren hat jedoch deutliche Unterschiede zu dem Verfahren gemäß dem Oberbegriff des Anspruchs 1 hinsichtlich der konkreten Realisierung.

Die Erfindung bezieht sich auf ein bekanntes Kraftstoffeinspritzsystem, wie es in Fig. 7 dargestellt ist und nachfolgend beschrieben wird.

Aus Fig. 7 ist zu erkennen, dass das Kraftstoffeinspritzsystem 700 als zentralen Bestandteil einen Kraftstoffspeicher 710 aufweist. Der Druck in diesem Kraftstoffspeicher 710 wird von einem Drucksensor 720 als tatsächlicher Druck pᵢₛₜ erfasst und einem Druckregler 730 zugeführt. Der Druckregler 730 vergleicht den tatsächlichen Druck pᵢₛₜ mit einem für den Kraftstoffspeicher 710 vorgegebenen Drucksollwert pₛₒₗₗ. Für den Fall einer festgestellten Regelabweichung zwischen den beiden Drücken stellt der Druckregler 730 an seinem Ausgang eine Stellgröße für die von einer Hochdruckpumpe 760 zu fördernde Kraftstoffmenge zur Verfügung. Diese Stellgröße wird mit Hilfe einer Berechnungseinrichtung 740 unter Bezugnahme auf eine Kennlinie in einen die Stellgröße repräsentierenden Strom umgewandelt. Dieser Strom dient als Eingangsgröße für eine Zumesseinheit 750, welche als Kraftstoff-Drossel fungiert, indem sie die von der ihr nachgeschalteten Hochdruckpumpe 760 zu fördernde Kraftstoffmenge nach Maßgabe durch die Größe des ihr zugeführten Stromes einstellt. Der unter Druck in dem Kraftstoffspeicher 710 gespeicherte Kraftstoff wird über Einspritzventile 770 direkt in die Brennkammern 800 der Brennkraftmaschine eingespritzt.

Um einen eventuell zu großen Druck in dem Kraftstoffspeicher 710 gegebenenfalls schnell reduzieren zu können, ist dem Kraftstoffspeicher 710 ein Druckregelventil 200 nachgeschaltet. Über das Druckregelventil 200 wird Kraftstoff und damit auch Druck aus dem Kraftstoffspeicher 710 abgelassen, wenn der tatsächliche Druck pᵢₛₜ in dem Kraftstoffspeicher 710 größer als der vorgegebene Drucksollwert pₛₒₗₗ ist. Zu diesem Zweck wird das Druckregelventil 200 im Bedarfsfall mit einem den Solldruck pₛₒₗₗ repräsentierenden Strom angesteuert. Dieser Strom wird von einer Regelvorrichtung 100 bereitgestellt. Wenn auch der Strom geregelt wird, so ist das Druckregelventil 200 dennoch nicht Bestandteil eines Regelkreises, weil seine Ausgangsgröße nicht rückgekoppelt wird.

Genauer gesagt umfasst das traditionelle Verfahren zur Ansteuerung des Druckregelventils mit einem von der Regelvorrichtung 100 bereitgestellten Strom folgende Schritte:
a) Vorgeben eines Drucksollwertes pₛₒₗₗ für einen Kraftstoffspeicher 710 des Einspritzsystems 700;
b) Ermitteln eines vorläufigen Strom-Sollwertes zum Ansteuern des Druckregelventils 200, damit dieses einen Druck von mindestens dem Drucksollwert sicher sperrt, mit Hilfe einer Nenn-P/I-Kennline von Druckregelventilen;
c) Ermitteln einer Regelabweichung durch Vergleichen des Drucksollwertes mit dem tatsächlichen Druck in dem Kraftstoffspeicher 710;
d) Ermitteln eines Strom-Korrekturwertes zur Anpassung des vorläufigen Stromwertes an das tatsächlich verwendete Druckregelventil 200 nach Maßgabe durch die Regelabweichung; und
e) Ermitteln eines korrigierten Strom-Sollwertes zur Ansteuerung des tatsächlich verwendeten Druckregelventils 200 durch Korrigieren des vorläufigen Strom-Sollwertes um den Strom-Korrekturwert.

Anders ausgedrückt, durch das beschriebene Verfahren der Korrektur des Stromes zur Ansteuerung des Druckregelventils 200 wird praktisch eine Adaption der zunächst vorgegebenen Nenn-Druck/Strom (p/I)-Kennlinie, die das Verhalten von Druckregelventilen im allgemeinen, insbesondere von Ventilen einer Produktionscharge repräsentiert, an das Verhalten des tatsächlich verwendeten Druckregelventils 200 vorgenommen.

Ein derartiges Verfahren sowie das eingangs erwähnte Computerprogramm, die erwähnte Regelvorrichtung und die erwähnte Brennkraftmaschine sind aus der nicht vorveröffentlichten deutschen Patentanmeldung mit dem Aktenzeichen 101 31 507.4 bekannt.

Das dort und oben beschriebene Verfahren hat jedoch den Nachteil, dass es für die beanspruchte Adaption der Kennlinie des Druckregelventils zwei stationäre Betriebspunkte benötigt; denn nur mit mindestens zwei Punkten lässt sich eine Interpolation einer Kennlinie durchführen. Zwei geeignete Betriebspunkte wären zum Beispiel der Leerlauf und eine Fahrt mit konstanter Geschwindigkeit auf der Autobahn. Diese beiden Betriebszustände müssen über eine gewisse Zeit aufrechterhalten werden. Während ein Leerlaufbetrieb bei fast jeder Fahrt im Alltag mindestens einmal erreicht wird, ist dies für eine Fahrt mit konstanter hoher Geschwindigkeit nur eher selten der Fall. Insbesondere während kurzer Stadtfahrten schwankt die Geschwindigkeit des Fahrzeugs in der Regel zu stark, als dass eine genaue Bestimmung von Punkten auf der Kennlinie möglich wäre. Deshalb werden im Alltagsbetrieb die für die Kennlinienadaption erforderlichen mindestens zwei stationären Betriebszustände der Brennkraftmaschine so gut wie nie erreicht. Dies hat zur Folge, dass das in besagter Anmeldung beschriebene Verfahren im alltäglichen Betrieb eines Kraftfahrzeugs nicht angewendet werden kann.

Ausgehend von diesem Stand der Technik ist es die Aufgabe der Erfindung, die Genauigkeit der Ansteuerung eines Druckregelventils, das nicht Bestandteil des Druckregelkreises ist, zur Reduzierung des in dem Kraftstoffspeicher herrschenden Drucks zu verbessern, insbesondere eine einfache und leicht realisierbare Möglichkeit zu schaffen, die Nenn-Druck/Strom-Kennlinie des Druckregelventils an das Verhalten des tatsächlich verwendeten Druckregelventils zu adaptieren.

Diese Aufgabe wird durch den Gegenstand des Patentanspruchs 1 dadurch gelöst, dass in einem Schub-Zustand der Brennkraftmaschine eine Nenn-Druck/Strom-Kennlinie des Druckregelventils, die das Verhalten von Druckregelventilen im allgemeinen, insbesondere von Druckregelventilen einer Produktionscharge repräsentiert, an das Verhalten des tatsächlich verwendeten Druckregelventils adaptiert wird.

### Vorteile der Erfindung

Ein Schub-Zustand liegt bei einer Brennkraftmaschine dann vor, wenn kein Kraftstoff in die Brennkammern der Brennkraftmaschine eingespritzt wird. Eine Nenn-Druck/Strom (p/I)-Kennlinie im Sinne dieser Erfindung beschreibt eine aus allen p/I-Kennlinien einer Charge von produzierten Druckregelventilen gemittelte Kennlinie oder aber die Kennlinie desjenigen Druckregelventils aus der Charge, welches bei einem bestimmten eingespeisten Strom nur bis zu dem geringsten Druck oder den maximalen Druck - im Vergleich zu allen anderen Druckregelventilen aus derselben Charge - sperrt.

Gemäß einer vorteilhaften Weiterbildung der Erfindung wird vorgeschlagen, dass zum Ansteuern des Druckregelventils die nachfolgenden Schritte ausgeführt werden:
f) Ermitteln eines vorläufigen Strom-Sollwertes zum Ansteuern des Druckregelventils, damit dieses einen Druck in dem Kraftstoffspeicher von mindestens dem Drucksollwert sicher sperrt, mit Hilfe der Nenn-Druck/Strom-Kennlinie;
g) Ermitteln eines Strom-Korrekturwertes zur Anpassung des vorläufigen Strom-Sollwertes an das tatsächlich verwendete Druckregelventil nach Maßgabe durch die Regelabweichung; und
h) Ermitteln eines korrigierten Strom-Sollwertes zur Ansteuerung des tatsächlich verwendeten Druckregelventils durch Korrigieren des vorläufigen Strom-Sollwertes um den Strom-Korrekturwert.

Gemäß einem ersten Ausführungsbeispiel der Erfindung ist es vorteilhaft, dass das Verfahren nur dann ausgeführt wird, wenn nicht nur der Schub-Zustand eingesetzt hat, sondern wenn zusätzlich auch die von einem Druckregler für die Hochdruckpumpe der Brennkraftmaschine vorgegebene Kraftstofffördermenge kleiner gleich einem vorgegebenen Schwellenwert qₘᵢₙ ist.

Weiterhin ist es von Vorteil, dass die Ausführung des Verfahrens dann abgebrochen wird, wenn der Schub-Zustand der Brennkraftmaschine beendet wird oder die vorgegebene Kraftstoff-Fördermenge größer als der Schwellenwert qₘᵢₙ ist.

Es ist vorteilhaft, den aus der Regelabweichung abgeleiteten Anpassungsfaktor zur Berechnung des Strom-Korrekturwertes nach Maßgabe durch die Größe der Streuung des von dem Druckregelventil zu sperrenden Druckes zu gewichten, weil diese Streuung mit zunehmender Größe des in das Druckregelventil eingespeisten Stromes wächst.

Es ist weiterhin vorteilhaft, den im Rahmen einer durchgeführten Anpassung der p/I-Kennlinie an das Verhalten des tatsächlich verwendeten Druckregelventils ermittelten Anpassungsfaktor oder Strom-Korrekturwert zu speichern, damit eine nachfolgende Durchführung des Verfahrens mit dem gespeicherten Anpassungsfaktor oder Strom-Korrekturwert als Startwert beginnen kann. Auf diese Weise wird iterativ eine verbesserte Ansteuerung des tatsächlich verwendeten Druckregelventils erreicht.

Eine weitere Verbesserung des Verfahrens wird durch die Berücksichtigung eines Offset-Wertes bei dem vorgegebenen Drucksollwert erreicht. Durch die Berücksichtigung des Offset-Wertes wird sichergestellt, dass das Druckregelventil bei einem bestimmten eingespeisten Strom einen bestimmten Druck auf jeden Fall sicher sperrt.

Es ist von Vorteil, das beschriebene Verfahren während eines Betriebs der Brennkraftmaschine kontinuierlich iterativ zu wiederholen, um damit eine stetig verbesserte Ansteuerung des Druckregelventils zu erreichen. Weiterhin ist es vorteilhaft, dieses Verfahren während der gesamten Lebens- bzw. Einsatzdauer des Druckregelventils zu wiederholen, weil dessen Druck/Strom-Kennlinie während seiner Lebensdauer driftet.

Die oben beschriebene Aufgabe der Erfindung wird weiterhin durch ein Computerprogramm nach Anspruch 9, durch eine Regelvorrichtung nach Anspruch 11 sowie durch eine Brennkraftmaschine nach Anspruch 20 gelöst. Die Vorteile des Computerprogramms, der Regelvorrichtung und der Brennkraftmaschine entsprechen den oben mit Bezug auf das beanspruchte Verfahren beschriebenen Vorteilen. Weitere vorteilhafte Ausgestaltungen der Erfindung sind Gegenstand der Unteransprüche.

### Zeichnungen

Es folgt nun eine detaillierte Beschreibung von Ausführungsbeispielen der Erfindung unter Bezugnahme auf die beigefügten Figuren, wobei
- Figur 1a: das Kraftstoffeinspritzsystem gemäß der Erfindung;
- Figur 1b: das Verfahren und den Aufbau der Regelvorrichtung gemäß der Erfindung;
- Figur 2: Nenn-P/I-Kennlinien eines Druckregelventils;
- Figur 3: die Ansteuerung von Druckregelventilen unterschiedlicher Güte während des Schubbetriebs der Brennkraftmaschine vor Anwendung des erfindungsgemäßen Verfahrens;
- Figur 4: die Ansteuerung von Druckregelventilen unterschiedlicher Güte während des Schubbetriebs bei einer ersten Anwendung des beanspruchten Verfahrens;
- Figur 5: die Ansteuerung der Druckregelventile unterschiedlicher Güte während des Schubbetriebs der Brennkraftmaschine nach der ersten Lernphase;
- Figur 6: eine durch das erfindungsgemäße Verfahren angepasste P/I-Kennlinie des Druckregelventils für unterschiedliche von dem Druckregelventil für eine Hochdruckpumpe vorgegebene Kraftstofffördermengen; und
- Fig. 7: ein Kraftstoffeinspritzsystem gemäß dem Stand der Technik
zeigt.

### Beschreibung von Ausführungsbeispielen

Figur 1a zeigt ein Kraftstoffeinspritzsystem 700 gemäß der Erfindung. Dessen prinzipieller Aufbau und prinzipielle Funktionsweise wurden bereits oben einleitend unter Bezugnahme auf Figur 7 näher erläutert. Gleiche Bauteile der Kraftstoffeinspritzsysteme in den Figuren 1a und 7 sind mit gleichen Bezugszeichen bezeichnet.

Der wesentliche Unterschied zwischen dem erfindungsgemäßen Kraftstoffeinspritzsystem gemäß Figur 1a und dem bekannten System gemäß Figur 7 besteht darin, dass bei dem erfindungsgemäßen System die von dem Druckregler 730 für die Hochdruckpumpe 760 vorgegebene Kraftstoff-Fördermenge qZME und die von der Motorsteuerung (hier nicht gezeigt) vorgegebene Einspritzmenge QE, beide in Form von Sollwerten, der Regeleinrichtung 100 zugeführt und von dieser ausgewertet werden. Erfindungsgemäß berücksichtigt die Regeleinrichtung 100 diese beiden Soll-Mengen für die Regelung des Stromes zur Ansteuerung des Druckregelventils 200, wie nachfolgend detailliert beschrieben wird.

Figur 1b veranschaulicht unter gelegentlicher Bezugnahme auf Figur 1a den Aufbau und die Funktionsweise der Regelvorrichtung 100 gemäß der Erfindung. Demnach wird zunächst ein Drucksollwert pₛₒₗₗ für einen Kraftstoffspeicher 710 eines Kraftstoffeinspritzsystems 700 einer Brennkraftmaschine vorgegeben. Es wird dann mit Hilfe einer ersten Berechnungseinheit 110 ein vorläufiger Strom-Sollwert zur Ansteuerung des tatsächlich verwendeten Druckregelventils 200 berechnet, damit das Druckregelventil den vorgegebenen Drucksollwert sicher sperrt. Die Berechnung erfolgt unter Zuhilfenahme einer in einer ersten Speichereinrichtung (nicht gezeigt) hinterlegten Nenn-Druck/Strom p/I-Kennlinie von Druckregelventilen des gleichen Typs wie das tatsächlich verwendete Druckregelventil 200.

Figur 2 zeigt verschiedene Beispiele für eine derartige Nenn-p/I-Kennlinie. Alle drei dort gezeigten Kennlinien sind vorzugsweise aus einer Produktionscharge von Druckregelventilen ermittelt worden. So zeigt eine erste, mit "minimaler Sperrdruck" bezeichnete Kennlinie das Verhalten desjenigen Druckregelventils aus der Charge, welches - im Vergleich zu allen anderen Druckregelventilen derselben Charge - bei einem eingespeisten Strom I nur den kleinsten, das heißt minimalen Druck p₁ sicher sperrt. Demgegenüber repräsentiert die mit "durchschnittlicher Sperrdruck" bezeichnete Kennlinie eine aus den Kennlinien aller Druckregelventile der Produktionscharge statistisch gemittelte p/I-Kennlinie. Schließlich bezeichnet die mit "maximaler Sperrdruck" bezeichnete Kennlinie das Verhalten desjenigen Druckregelventils der Charge, welches bei einem gleichen eingespeisten Strom I den im Vergleich zu allen anderen Druckregelventilen derselben Produktionscharge maximalen Druck p₂ sicher sperrt.

Eine Nenn-p/I-Kennlinie wie in Figur 2 gezeigt repräsentiert das Verhalten eines tatsächlich in einer Brennkraftmaschine verwendeten Druckregelventils 200 nur unzureichend, weil dessen Verhalten aufgrund von Fertigungstoleranzen mehr oder weniger stark von dem durch die Nenn-p/I-Kennlinie repräsentierten Verhalten abweichen kann. Für eine präzise Ansteuerung des Druckregelventils ist es deshalb erforderlich, eine bekannte Nenn-p/I-Kennlinie an das Verhalten des tatsächlich verwendeten Druckregelventils 200 anzupassen. Erfindungsgemäß geschieht dies, wie nachfolgend erläutert wird, während des normalen Betriebs der Brennkraftmaschine in einem Kraftfahrzeug.

Gemäß Figur 1b ist deshalb in der Regelvorrichtung 100 eine erste Subtrahiereinrichtung 120 vorgesehen, mit deren Hilfe eine Regelabweichung ermittelt wird, welche die Differenz zwischen dem tatsächlichen Druck pᵢₛₜ in dem Kraftstoffspeicher und dem vorgegebenen Drucksollwert pₛₒₗₗ für den Kraftstoffspeicher 710 repräsentiert. Der ersten Subtrahiereinrichtung 120 nachgeschaltet ist beispielsweise ein Glättungsfilter 130 und eine Integrationseinrichtung 140, um aus der Regelabweichung einen Anpassungsfaktor zu errechnen.

Gemäß einem ersten Ausführungsbeispiel der Regelvorrichtung 100 wird dieser Anpassungsfaktor bereits unmittelbar für eine Korrektur des vorläufigen Strom-Sollwertes verwendet. Dies setzt allerdings einen linearen Zusammenhang zwischen dem Gewichtungsfaktor G und P voraus. In diesem Fall kann die Korrektur des vorläufigen Strom-Sollwertes dadurch erfolgen, dass dieser einfach mit dem Anpassungsfaktor multipliziert wird. Die dritte Berechnungseinrichtung 160 sowie die zweite Subtrahiereinrichtung 150 sind dann entbehrlich; letztere wird durch die Multiplikationseinrichtung 170 ersetzt, die dann den vorläufigen Strom-Sollwert und den Anpassungsfaktor als miteinander zu multiplizierende Faktoren an ihren Eingängen empfängt. Am Ausgang der Multiplikationseinrichtung wird dann der durch Multiplikation der beiden Faktoren berechnete korrigierte Strom-Sollwert zur Ansteuerung des Druckregelventils 200 ausgegeben. Dieser korrigierte Strom-Sollwert Iₛₒₗₗ ist im Vergleich zu dem vorläufigen Strom-Sollwert besser an das Verhalten des tatsächlich verwendeten Druckregelventils angepasst und führt bei seiner Einspeisung in das Druckregelventil in erster Näherung schon zu einer recht präzisen Realisierung des vorgegebenen Drucksollwertes für den Kraftstoffspeicher 710.

Gemäß einem zweiten Ausführungsbeispiel kann der zuvor berechnete Strom-Korrekturwert Iₖₒᵣᵣ dadurch weiter präzisiert werden, dass der Anpassungsfaktor, der zu seiner Berechnung dient, gewichtet wird. Diese Gewichtung erfolgt vorzugsweise nach Maßgabe durch den vorgegebenen Drucksollwert pₛₒₗₗ für den Kraftstoffspeicher 710 und einen in Abhängigkeit von diesem Drucksollwert pₛₒₗₗ zu bestimmenden Gewichtungsfaktor, wobei die Größe dieses Gewichtungsfaktors einer in einer zweiten Speichereinrichtung (nicht gezeigt) der Regelvorrichtung 100 hinterlegten Gewichtungskurve entnommen werden kann. Durch den Gewichtungsfaktor wird berücksichtigt, dass die Größe des von einem Druckregelventil 200 gesperrten Druckes in verschiedenen Betriebszuständen, das heißt insbesondere in Abhängigkeit der Größe des gewünschten Sperrdruckes, streut. In einer dritten Berechnungseinrichtung 160 wird der Gewichtungsfaktor mit Hilfe der hinterlegten Gewichtungskurve aus dem vorgegebenen Drucksollwert berechnet, um nachfolgend mit Hilfe einer Multiplikationseinrichtung 170 mit dem Anpassungsfaktor zu dem verbesserten Strom-Korrekturwert multipliziert zu werden.

Gemäß einem dritten Ausführungsbeispiel der Erfindung umfasst der vorgegebene Drucksollwert pₛₒₗₗ für den Kraftstoffspeicher 710 einen Offset-Wert. Dieser Offset-Wert wird mit Hilfe einer Additionseinrichtung 180 zu einem ursprünglichen Drucksollwert hinzuaddiert. Der Offsetwert stellt sicher, dass das tatsächlich verwendete Druckregelventil 200 bei einem eingespeisten Strom-Sollwert Iₛₒₗₗ den ursprünglichen Drucksollwert pₛₒₗₗ auf jeden Fall sicher sperrt.

Für alle soeben beschriebenen Ausführungsbeispiele der Regelvorrichtung 100 ist erfindungsgemäß vorgesehen, dass sie nur bei einem Schub-Betrieb der Brennkraftmaschine zur Anwendung kommen, das heißt, dass sie nur bei diesem Betriebszustand zur Berechnung des korrigierten Strom-Sollwertes eingesetzt werden. Dies wird erfindungsgemäß durch eine Schuberkennungseinrichtung 300 sichergestellt, welche die Berechnung des korrigierten Strom-Sollwertes mit Hilfe der beanspruchten Regelvorrichtung 100 insbesondere dann unterbricht, wenn kein Schub-Betrieb vorliegt. Für die Unterbrechung des Verfahrens beziehungsweise der Berechnung steuert die Schuberkennungseinrichtung 300 eine Schalteinrichtung 190 entsprechend an. Diese Schalteinrichtung 190 besteht aus einer Vielzahl von Schaltelementen 190-1, 190-2 und 190-3, die an verschiedenen Stellen innerhalb der Regeleinrichtung 100 angeordnet sind. So befindet sich ein solches Schaltelement 190-1 vorzugsweise an dem Offset-Eingang der Additionseinrichtung 180, um gegebenenfalls die Hinzuschaltung des Offset-Wertes zu unterbinden. Weiterhin kann ein solches Schaltelement 190-2 vor dem Glättungsfilter 130 vorgesehen sein, um das Aufschalten der Regelabweichung auf das Glättungsfilter zu verhindern. Weiterhin kann ein solches Schaltelement 190-3 zwischen dem Glättungsfilter 130 und der Integrationseinrichtung 140 vorgesehen sein.

Die Schuberkennungseinrichtung 300 leitet das erfindungsgemäße Verfahren zur Kennlinienadaption durch Ansteuern der Schaltelemente 190 dann ein, wenn ein Schub-Zustand der Brennkraftmaschine vorliegt, d.h. wenn die in die Brennkammern der Brennkraftmaschine eingespritzte Kraftstoffmenge gleich null ist und wenn die von der Zumesseinheit 750 für eine Hochdruckpumpe der Brennkraftmaschine vorgegebene Kraftstoff-Sollfördermenge kleiner gleich einem vorgegebenen Schwellenwert qₘᵢₙ ist. Die zuletzt genannte Bedingung stellt sicher, dass der in Fig. 1a gezeigte Regelkreis bestehend aus Kraftstoffspeicher 710, Drucksensor 720, Druckregler 730, Berechnungseinrichtung 740, Zumessungseinheit 750 und Hochdruckpumpe 760 nicht aktiv ist, d.h. dass eine konstante kleine oder keine Fördermenge eingestellt ist.

In Figur 3 ist der Zusammenhang zwischen Kraftstoff-Fördermenge und Schub-Betrieb der Brennkraftmaschine mit Hilfe der unteren Kennlinie im Diagramm graphisch veranschaulicht. Im linken Teil des Diagramms ist zu erkennen, dass bei einem Übergang der Brennkraftmaschine von einem Lastbetrieb in den Schubbetrieb die Menge des von der Hochdruckpumpe 760 zu fördernden Kraftstoffs deutlich abfällt und dass umgekehrt, bei einer erneuten Aufnahme eines Last-Betriebs, ausgehend von einem vorherigen Schub-Betrieb der Brennkraftmaschine, die Kraftstofffördermenge wieder steigt.

Im oberen Teil von Figur 3 ist zu erkennen, dass bei einem Übergang von einem Last- in einen Schubbetrieb auch der erwartete Drucksollwert für das tatsächlich verwendete Druckregelventil 200 und der tatsächliche Druck pᵢₛₜ im Kraftstoffspeicher 710 sowie der Drucksollwert für den Kraftstoffspeicher zunächst sehr stark und dann während des Schub-Betriebes nur relativ langsam abfallen. Um jedoch sicherzustellen, dass der vorgegebene Drucksollwert pₛₒₗₗ für den Kraftstoffspeicher 710 von dem tatsächlich verwendeten Druckregelventil 200 in jedem Fall gesperrt wird, werden tatsächlich nur Druckregelventile 200 aus einer Produktionscharge verwendet, deren p/I-Kennlinien in jedem Fall über der Kennlinie für den Drucksollwert pₛₒₗₗ für den Kraftstoffspeicher 710 liegen. Genauer gesagt müssen nicht nur die Kennlinien "maximaler Sperrdruck" und "durchschnittlicher Sperrdruck" (Erläuterung siehe oben zu Figur 2), sondern auch die Kennlinie für das Druckregelventil 200 der Charge mit dem geringsten Sperrdruck "minimaler Sperrdruck" oberhalb der Drucksollwert-Kennlinie für den Kraftstoffspeicher liegen. Um dies in jedem Fall sicherzustellen, wurde bisher, das heißt ohne Anwendung des erfindungsgemäßen Verfahrens, ein ausreichend großer Offsetwert zwischen dem Drucksollwert pₛₒₗₗ für den Kraftstoffspeicher und dem Druckverlauf für das Druckregelventil 200 mit dem minimalen Sperrdruck vorgesehen. Auf diese Weise wird sichergestellt, dass wenn als tatsächlich verwendetes Druckregelventil das Druckregelventil mit minimalem Sperrdruck aus der Produktionscharge eingesetzt wird, der vorgegebene Drucksollwert pₛₒₗₗ für den Kraftstoffspeicher 710 sicher gesperrt wird. Bei Verwendung eines anderen Druckregelventils 200 aus derselben Charge mit besserer Güte wird dieses Kriterium nicht nur ebenfalls erfüllt, sondern insofern sogar übertroffen, weil dann auch größere Drücke als der vorgegebene Drucksollwert pₛₒₗₗ gesperrt werden, wie dies durch die beiden nahezu parallelen Linien in Figur 3 - "durchschnittlicher Sperrdruck", "maximaler Sperrdruck" - veranschaulicht ist.

Weiterhin ist zu erkennen, dass die vorgegebene Kraftstoff-Fördermenge für die Hochdruckpumpe im Schubbetrieb deutlich absinkt.

Figur 4 veranschaulicht die Auswirkungen einer ersten Anwendung des erfindungsgemäßen Verfahrens auf den Druckabfall im Schubbetrieb der Brennkraftmaschine. Im oberen Teil von Figur 4 ist zunächst zu erkennen, dass der Offset zwischen der Linie für den minimalen Sperrdruck und der Linie für den Drucksollwert des Kraftstoffspeichers entfällt, das heißt, dass diese beiden Linien zusammengefallen sind. Gleichzeitig rücken die unterschiedlichen Kennlinien für minimalen, durchschnittlichen und maximalen Sperrdruck insbesondere bei längerem Andauern des Schubbetriebs enger zusammen. Die Fördermenge der Hochdruckpumpe 760 bleibt im Schubbetrieb größer Null, aber unter einer vorgegebenen Schwelle qₘᵢₙ. Dadurch ist sichergestellt, dass das Druckregelventil 200 den Druck einstellt und nicht irgendwelche Leckagen.

Im unteren Teil von Figur 4 ist die Berechnung des Anpassungsfaktors gemäß der vorliegenden Erfindung für Druckregelventile 200 mit unterschiedlichem Sperrdruck dargestellt. Im linken Teil des unteren Diagramms ist zunächst zu erkennen, dass bei Lastbetrieb, das heißt vor Einsetzen des Schubbetriebs, das erfindungsgemäße Verfahren nicht einsetzt, und dementsprechend auch keine Anpassung des Anpassungsfaktors erfolgt; er bleibt null. Erst mit Einsetzen des Schub-Betriebs wird durch das dann einsetzende erfindungsgemäße Verfahren eine Regelabweichung zwischen dem tatsächlichen Druck pᵢₛₜ im Kraftstoffspeicher 710 und dem Drucksollwert pₛₒₗₗ festgestellt. Die festgestellte Regelabweichung ist naturgemäß je nach tatsächlich verwendetem Druckregelventil unterschiedlich: Sie ist besonders groß, wenn als Druckregelventil das Druckregelventil mit maximalem Sperrdruck verwendet wird. Sie ist durchschnittlich bei Verwendung des Druckregelventils mit durchschnittlichem Sperrdruck und sie ist minimal, in Figur 4 sogar null, bei Verwendung eines Druckregelventils mit minimalem Sperrdruck. Aufgrund der verwendeten Integrationseinrichtung 140 bewirkt eine große Regelabweichung einen starken Anstieg und eine kleine Regelabweichung nur einen geringen zeitlichen Anstieg des Anpassungsfaktors, wie dies im unteren Teil von Figur 4 dargestellt ist. Dem Diagramm dort ist ebenfalls zu entnehmen, dass der Anstieg des Anpassungsfaktors im Laufe der Zeit während des Schubbetries zunehmend geringer wird, weil dann zunehmend auch die Regelabweichungen geringer werden. Die individuellen Anpassungsfaktoren für die Druckregelventile unterschiedlicher Güte sind der Grund für den oben beschriebenen Effekt, dass die Druckkurven, wie im oberen Teil von Figur 4 gezeigt, während der Zeitdauer des Schubbetriebs enger zusammenrücken.

Figur 5 veranschaulicht die Auswirkungen einer iterativen Wiederholung der Anwendung des erfindungsgemäßen Verfahrens.

Im Unterschied zu Figur 4 ist hier im linken Bereich, das heißt bei Lastbetrieb der Brennkraftmaschine, der Anpassungsfaktor auf einen solchen Wert ≠ 0 voreingestellt, wie er bei zuvor durchgeführten Durchläufen des Verfahrens ermittelt und in der Integrationseinrichtung 140 gehalten wurde. Bei Abschalten des Steuergerätes wird der Anpassungsfaktor in einem Speicher 195 gespeichert und nach dem Wiedereinschalten des Steuergerätes wird dieser gespeicherte Anfassungsfaktor in einen Initialisierungseingang der Integrationseinrichtung 140 geschrieben.

Aufgrund der durchgeführten Initialisierung mit einem Startwert ≠ 0 oder des in der Integrationseinrichtung 140 gehaltenen Wertes sind in Fig. 5 auch schon zu Beginn des Schubbetriebs die Kurven für die Drücke der Druckregelventile von unterschiedlicher Güte bereits so eng zusammengefasst, wie sie am Ende des ersten Schubbetriebs gemäß Figur 4 waren. Eine nochmalige Wiederholung des Verfahrens führt zu einer noch weiteren Verbesserung des Anpassungsfaktors, bis schließlich alle drei genannten Kurven im Optimalfall zusammenfallen würden. Dann ist der Anpassungsfaktor für das Druckregelventil mit dem minimalen Sperrdruck 0, weil dessen Druckverlauf dann exakt dem vorgegebenen Drucksollwert für den Kraftstoffspeicher entspricht.

Durch die durch das erfindungsgemäße Verfahren verbesserte Ansteuerung des Druckregelventils 200 wird eine verbesserte Druckregelqualität bei Schubphasen und Übergängen Last/ Schub und Schub/Last erzielt.

Figur 6 zeigt schließlich das simulierte Ergebnis einer häufigen Wiederholung des beanspruchten Verfahrens. Es ist zu erkennen, dass die p/I-Kennlinien für Druckregelventile unterschiedlicher Güte einer Charge enger zusammenrücken. Das heißt, für einen gewünschten Soll-Strom ist die Streuung der Drücke bei unterschiedlichen Druckregelventilen einer Charge wesentlich geringer als ohne die Anwendung des Verfahrens, das die eingespeisten Sollströme korrigiert. Falls Kennlinien in Abhängigkeit der Lebens- bzw. Einsatzdauer driften, kann die Auswirkung derartiger unerwünschter Driften auf die p/I-Kennlinie dadurch entgegengewirkt werden, dass das beanspruchte Verfahren immer wieder während der Einsatz- bzw. der Lebensdauer der Druckregelventile wiederholt wird.

Das oben beschriebene Verfahren zur Ansteuerung eines Druckregelventils kann sowohl in Form einer elektronischen Hardwareschaltung, wie auch in Form einer Software realisiert werden. Im Falle einer Software-Realisierung bedeutet dies, dass ein Computerprogramm mit einer Folge von Befehlen, das heißt einem Programmcode generiert werden muss, wobei die Befehle letztendlich die in Figur 1b dargestellten Funktionen durchführen müssen.

Die Regelvorrichtung 100 umfasst dann entweder die Hardwareschaltung oder die Software oder ein Kombination von beidem, um das beanspruchte Verfahren zur Ansteuerung eines Druckregelventils 200 auszuführen. Im Falle einer Software-Realisierung ist es möglich, das der Figur 1b entsprechende Computerprogramm gegebenenfalls zusammen mit weiteren Computerprogrammen zur Steuerung und/oder Regelung des Kraftstoffeinspritzsystems 700 auf einem computerlesbaren Datenträger abzuspeichern. Dabei kann es sich um eine Diskette, eine Compact-Disk (sogenannte CD), einen sogenannten Flash-Memory oder dergleichen handeln. Die auf dem Datenträger abgespeicherte Software kann dann als Produkt an einen Kunden verkauft werden.

Im Falle einer Software-Realisierung ist es weiterhin möglich, das der Figur 1b entsprechende Computerprogramm gegebenenfalls zusammen mit weiteren Computerprogrammen zur Steuerung und/oder Regelung des Kraftstoff-Einspritzsystems 700 - ohne die Zuhilfenahme eines elektronischen Speichermediums - über ein elektronisches Kommunikationsnetzwerk als Produkt an einen Kunden zu übertragen und auf diese Weise zu verkaufen. Bei dem Kommunikationsnetzwerk kann es sich insbesondere um das Internet handeln.

## Patentansprüche

1. Verfahren zur Regelung eines in einem Kraftstoffspeicher (710) eines Kraftstoffeinspritzsystems (700) einer Brennkraftmaschine herrschenden Drucks (p) auf einen vorgegebenen Drucksollwert (pₛₒₗₗ), umfassend die Schritte:
a) Ermitteln eines tatsächlichen Drucks (pᵢₛₜ) in dem Kraftstoffspeicher (710);
b) Ermitteln einer Regelabweichung durch Vergleichen des Drucksollwertes (pₛₒₗₗ) mit dem tatsächlichen Druck (pᵢₛₜ) in dem Kraftstoffspeicher (710);
c) Ermitteln einer Stellgröße für eine von einer Hochdruckpumpe (760) des Einspritzsystems (700) zu fördernde Kraftstoffmenge;
d) Beaufschlagen einer der Hochdruckpumpe (760) vorgeschalteten Zumesseinheit (750) in Abhängigkeit von der Stellgröße zur Regelung des in dem Kraftstoffspeicher (710) herrschenden Drucks (p) auf den Drucksollwert (pₛₒₗₗ); und
e) zur Reduzierung des in dem Kraftstoffspeicher (710) herrschenden Drucks (p) Ansteuern eines dem Kraftstoffspeicher (710) nachgeschalteten Druckregelventils (200), das nicht Bestandteil des Druckregelkreises ist, mit einem geregelten Ansteuerstrom,
**dadurch gekennzeichnet, dass** in einem Schub-Zustand der Brennkraftmaschine eine Nenn-Druck/Strom-Kennlinie des Druckregelventils (200), die das Verhalten von Druckregelventilen im allgemeinen, insbesondere von Druckregelventilen einer Produktionscharge repräsentiert, an das Verhalten des tatsächlich verwendeten Druckregelventils (200) adaptiert wird.

2. Verfahren nach Anspruch 1, **dadurch gekennzeichnet, dass** zum Ansteuern des Druckregelventils (200) die nachfolgenden Schritte ausgeführt werden:
f) Ermitteln eines vorläufigen Strom-Sollwertes zum Ansteuern des Druckregelventils (200), damit dieses einen Druck (p) in dem Kraftstoffspeicher (710) von mindestens dem Drucksollwert (pₛₒₗₗ) sicher sperrt, mit Hilfe der Nenn-Druck/Strom-Kennlinie;
g) Ermitteln eines Strom-Korrekturwertes zur Anpassung des vorläufigen Strom-Sollwertes an das tatsächlich verwendete Druckregelventil (200) nach Maßgabe durch die Regelabweichung; und
h) Ermitteln eines korrigierten Strom-Sollwertes zur Ansteuerung des tatsächlich verwendeten Druckregelventils (200) durch Korrigieren des vorläufigen Strom-Sollwertes um den Strom-Korrekturwert.

3. Verfahren nach Anspruch 1 oder 2, **dadurch gekennzeichnet, dass** die Adaption der Nenn-Druck/Strom-Kennlinie des Druckregelventils (200) ausgeführt wird, wenn kein Kraftstoff in die Brennkammern (800) der Brennkraftmaschine eingespritzt wird und von einem Druckregler (730) eine Kraftstoff-Fördermenge (qZME) für die Hochdruckpumpe (710) vorgegeben wird, die kleiner gleich einem vorgegebenen Schwellenwert (qₘᵢₙ) ist.

4. Verfahren nach Anspruch 3, **dadurch gekennzeichnet, dass** die Ausführung des Verfahrens dann abgebrochen wird, sobald wieder Kraftstoff in die Brennkammern (800) der Brennkraftmaschine eingespritzt wird oder von dem Druckregler (730) eine Kraftstofffördermenge (qZME) für die Hochdruckpumpe (760) vorgegeben wird, die größer als der Schwellenwert (qₘᵢₙ) ist.

5. Verfahren nach einem der vorangegangenen Ansprüche, **dadurch gekennzeichnet, dass** der Strom-Korrekturwert ermittelt wird durch Gewichten eines aus der Regelabweichung abgeleiteten Anpassungsfaktors nach Maßgabe durch die Größe der Streuung des von dem Druckregelventil (200) zu sperrenden Druckes (p) in verschiedenen Betriebszuständen des Druckregelventils (200).

6. Verfahren nach Anspruch 4, **dadurch gekennzeichnet, dass** der jeweils zuletzt ermittelte Anpassungsfaktor vorzugsweise auch während einer Abschaltung der Brennkraftmaschine gespeichert wird.

7. Verfahren nach einem der vorangegangenen Ansprüche, **dadurch gekennzeichnet, dass** in dem Drucksollwert (pₛₒₗₗ) für den Kraftstoffspeicher (710) ein Offsetwert berücksichtigt wird.

8. Verfahren nach einem der vorangegangenen Ansprüche, **dadurch gekennzeichnet, dass** das Verfahren während des kontinuierlichen Betriebs der Brennkraftmaschine und/oder während der Lebensdauer Brennkraftmaschine wiederholt wird.

9. Computerprogramm für eine Vorrichtung (730, 100) zur Regelung eines in einem Kraftstoffspeicher (710) eines Kraftstoffeinspritzsystems (700) einer Brennkraftmaschine herrschenden Drucks (p) auf einen vorgegebenen Drucksollwert (pₛₒₗₗ), **dadurch gekennzeichnet, dass** ein Programmcode des Computerprogramms zur Ausführung sämtlicher Schritte des Verfahrens nach einem der Ansprüche 1-8 programmiert ist.

10. Computerprogramm nach Anspruch 9, **dadurch gekennzeichnet, dass** der Programmcode auf einem computerlesbaren Datenträger gespeichert ist.

11. Vorrichtung (730, 100) zur Regelung eines in einem Kraftstoffspeicher (710) eines Kraftstoffeinspritzsystems (700) einer Brennkraftmaschine herrschenden Drucks (p) auf einen vorgegebenen Drucksollwert (pₛₒₗₗ), umfassend:
- einen Drucksensor (720) zum Ermitteln eines tatsächlichen Drucks (pᵢₛₜ) in dem Kraftstoffspeicher (710);
- einen Druckregler (730) zum Ermitteln einer Regelabweichung durch Vergleichen des Drucksollwertes (pₛₒₗₗ) mit dem tatsächlichen Druck (pᵢₛₜ) in dem Kraftstoffspeicher (710) ;
- den Druckregler (730) zum Ermitteln einer Stellgröße für eine von einer Hochdruckpumpe (760) des Einspritzsystems (700) zu fördernde Kraftstoffmenge und zum Beaufschlagen einer der Hochdruckpumpe (760) vorgeschalteten Zumesseinheit (750) in Abhängigkeit von der Stellgröße zur Regelung des in dem Kraftstoffspeicher (710) herrschenden Drucks (p) auf den Drucksollwert (pₛₒₗₗ) ; und
- eine Regelvorrichtung (100) zum Ansteuern eines dem Kraftstoffspeicher (710) nachgeschalteten Druckregelventils (200), das nicht Bestandteil des Druckregelkreises ist, mit einem geregelten Ansteuerstrom, um den in dem Kraftstoffspeicher (710) herrschenden Druck (p) zu reduzieren,
**dadurch gekennzeichnet, dass** die Regelvorrichtung (100) eine Schuberkennungseinrichtung (300) zum Erkennen, ob sich die Brennkraftmaschine in einem Schub-Zustand befindet, aufweist und die Regelvorrichtung (100) in einem Schub-Zustand der Brennkraftmaschine eine Nenn-Druck/Strom-Kennlinie des Druckregelventils (200), die das Verhalten von Druckregelventilen im allgemeinen, insbesondere von Druckregelventilen einer Produktionscharge repräsentiert, an das Verhalten des tatsächlich verwendeten Druckregelventils (200) adaptiert.

12. Vorrichtung (730, 100) nach Anspruch 11, **dadurch gekennzeichnet, dass** die Regelvorrichtung (100) eine erste Speichereinrichtung aufweist, in der die Nenn-Druck/Strom-Kennlinie hinterlegt ist.

13. Vorrichtung (730, 100) nach Anspruch 11 oder 12, **dadurch gekennzeichnet, dass** die Regelvorrichtung (100) umfasst:
- eine erste Berechnungseinrichtung (110) zum Ermitteln eines vorläufigen Strom-Sollwertes zur Ansteuerung des Druckregelventils (200), damit dieses mindestens den Drucksollwert (pₛₒₗₗ) sicher sperrt, mit Hilfe der Nenn-Druck/ Strom-Kennlinie;
- eine zweite Berechnungseinrichtung (130, 140) zum Ermitteln eines Strom-Korrekturwertes zur Anpassung des vorläufigen Strom-Sollwertes an das tatsächlich verwendete Druckregelventil (200) nach Maßgabe durch die Regelabweichung; und
- eine Subtraktionseinrichtung (150) zum Ermitteln eines korrigierten Strom-Sollwertes zur Ansteuerung des tatsächlich verwendeten Druckregelventils (200) durch Subtrahieren des Strom-Korrekturwertes von dem vorläufigen Strom-Sollwert.

14. Vorrichtung (730, 100) nach einem der Ansprüche 11 bis 13, **dadurch gekennzeichnet, dass** die Schuberkennungseinrichtung (300) eine Einrichtung (310) zur Überwachung der in die Brennkammern (800) der Brennkraftmaschine eingespritzten Kraftstoffmenge und eine Einrichtung (320) zur Überwachung der von dem Druckregler (730) für eine Hochdruckpumpe (760) der Brennkraftmaschine vorgegebenen Kraftstoff-Fördermenge im Hinblick auf einen vorgegebenen Schwellenwert (qₘᵢₙ) aufweist.

15. Vorrichtung (730, 100) nach einem der Ansprüche 11 bis 14, **dadurch gekennzeichnet, dass** die Regelvorrichtung (100) eine Multiplikationseinrichtung (170) zum Berechnen des Strom-Korrekturwertes durch Multiplizieren eines nach Maßgabe durch die Regelabweichung berechneten Anpassungsfaktors mit einem Gewichtungsfaktor aufweist, der die Größe der Streuung von Druckregelventilen in verschiedenen Betriebszuständen repräsentiert.

16. Vorrichtung (730, 100) nach Anspruch 15, **dadurch gekennzeichnet, dass** die Regelvorrichtung (100) eine zweite Speichereinrichtung zum Speichern einer Gewichtungskurve aufweist, welche die Größe des Gewichtungsfaktors in Abhängigkeit des gewünschten vorgegebenen Druckes zeigt.

17. Vorrichtung (730, 100) nach einem der Ansprüche 11 bis 16, **gekennzeichnet durch** eine dritte Speichereinrichtung (195) zum Speichern des Adaptionsfaktors oder des Strom-Korrekturwertes.

18. Vorrichtung (730, 100) nach einem der Ansprüche 13 bis 17, **dadurch gekennzeichnet, dass** die zweite Berechnungseinrichtung ein Proportionalfilter (130) und/oder eine Integrationseinrichtung (140) zum Berechnen des Strom-Korrekturwertes aus der Regelabweichung aufweist.

19. Vorrichtung (730, 100) nach Anspruch 18, **dadurch gekennzeichnet, dass** die Integrationseinrichtung (140) einen Initialisierungseingang aufweist zum Vorgeben eines Startwertes zu Beginn einer Integration, vorzugsweise nach Maßgabe durch den in der dritten Speichereinrichtung (195) gespeicherten Anpassungsfaktor.

20. Brennkraftmaschine mit einer Vorrichtung (730, 100) zur Regelung eines in einem Kraftstoffspeicher (710) eines Kraftstoffeinspritzsystems (700) einer Brennkraftmaschine herrschenden Drucks (p) auf einen vorgegebenen Drucksollwert (pₛₒₗₗ) nach einem der Ansprüche 11 bis 19, die Vorrichtung (730, 100) umfassend einen Druckregler (730) über eine einer Hochdruckpumpe (760) des Einspritzsystems (700) vorgeschaltete Zumesseinheit (750) und eine Regelvorrichtung (100) zur Beaufschlagung eines Druckregelventils (200) mit einem Ansteuerstrom, **dadurch gekennzeichnet, dass** die Regelvorrichtung (100) eine Schuberkennungseinrichtung (300) zum Erkennen, ob sich die Brennkraftmaschine in einem Schub-Zustand befindet, aufweist und die Regelvorrichtung (100) in einem Schub-Zustand der Brennkraftmaschine eine Nenn-Druck/Strom-Kennlinie des Druckregelventils (200), die das Verhalten von Druckregelventilen im allgemeinen, insbesondere von Druckregelventilen einer Produktionscharge repräsentiert, an das Verhalten des tatsächlich verwendeten Druckregelventils (200) adaptiert.

## Claims

1. Method for regulating a pressure (p) prevailing in a fuel accumulator (710) of a fuel injection system (700) of an internal combustion engine to a defined pressure setpoint (pₛₑₜ), comprising the steps:
a) Determining an actual pressure (pact) in the fuel accumulator (710);
b) Determining a control deviation by comparing the pressure setpoint (pₛₑₜ) with the actual pressure (pact) in the fuel accumulator (710);
c) Determining a correcting variable for a quantity of fuel to be delivered by a high-pressure pump (760) of the injection system (700);
d) Acting upon a metering unit (750) arranged upstream of the high-pressure pump (760) as a function of the correcting variable to regulate the pressure (p) prevailing in the fuel accumulator (710) to the pressure setpoint (pₛₑₜ) ; and
e) In order to reduce the pressure (p) prevailing in the fuel accumulator (710), actuating a pressure regulating valve (200) arranged downstream of the fuel accumulator (710), which pressure regulating valve (200) is not a component of the pressure regulating circuit, with a regulated actuation current,
**characterised in that**, in a thrust status of the internal combustion engine, a setpoint pressure/current characteristic curve of the pressure regulating valve (200), which represents the behaviour of pressure regulating valves in general, in particular of pressure regulating valves of one production batch, is adapted to the behaviour of the pressure regulating valve (200) actually used.

2. Method according to Claim 1, **characterised in that** the following steps are carried out to actuate the pressure regulating valve (200):
f) Determining a preliminary current setpoint for actuating the pressure regulating valve (200), so that this reliably blocks a pressure (p) in the fuel accumulator (710) of at least the pressure setpoint (pₛₑₜ), with the help of the setpoint pressure/current characteristic curve;
g) Determining a current correction value for adjustment of the preliminary current setpoint to the pressure regulating valve (200) actually used according to the control deviation; and
h) Determining a corrected current setpoint for actuation of the pressure regulating valve (200) actually used by correction of the preliminary current setpoint by the current correction value.

3. Method according to Claim 1 or 2, **characterised in that** the adaptation of the setpoint pressure/current characteristic curve of the pressure regulating valve (200) is carried out if no fuel is injected into the combustion chambers (800) of the internal combustion engine and a fuel delivery quantity (qZME) for the high-pressure pump (710) is defined by a pressure regulator (730) which is smaller than or equal to a defined threshold value (qₘᵢₙ).

4. Method according to Claim 3, **characterised in that** the carrying out of the method is interrupted as soon as fuel is injected again into the combustion chambers (800) of the internal combustion engine or a fuel delivery quantity (qZME) for the high-pressure pump (760) is defined by the pressure regulator (730) which is larger than the threshold value (qₘᵢₙ).

5. Method according to one of the preceding claims, **characterised in that** the current correction value is determined by weighting of an adjustment factor derived from the control deviation according to the size of the variance of the pressure (p) to be blocked by the pressure regulating valve (200) in various operating statuses of the pressure regulating valve (200).

6. Method according to Claim 4, **characterised in that** the respectively last determined adjustment factor is preferably stored even during a switching off of the internal combustion engine.

7. Method according to one of the preceding claims, **characterised in that** an offset value is taken into account in the pressure setpoint (pₛₑₜ) for the fuel accumulator (710).

8. Method according to one of the preceding claims, **characterised in that** the method is repeated during the continuous operation of the internal combustion engine and/or during the service life of the internal combustion engine.

9. Computer program for a device (730, 100) for regulating a pressure (p) prevailing in a fuel accumulator (710) of a fuel injection system (700) of an internal combustion engine to a defined pressure setpoint (pₛₑₜ), **characterised in that** a program code of the computer program is programmed to carry out all the steps of the method according to one of Claims 1-8.

10. Computer program according to Claim 9, **characterised in that** the program code is stored on a computer-readable data carrier.

11. Device (730, 100) for regulating a pressure (p) prevailing in a fuel accumulator (710) of a fuel injection system (700) of an internal combustion engine to a defined pressure setpoint (pₛₑₜ), comprising:
- a pressure sensor (720) for determining an actual pressure (pact) in the fuel accumulator (710);
- a pressure regulator (730) for determining a control deviation by comparing the pressure setpoint (pₛₑₜ) with the actual pressure (pact) in the fuel accumulator (710);
- the pressure regulator (730) for determining a correcting variable for a quantity of fuel to be delivered by a high-pressure pump (760) of the injection system (700) and for acting upon a metering unit (750) arranged upstream of the high-pressure pump (760) as a function of the correcting variable to regulate the pressure (p) prevailing in the fuel accumulator (710) to the pressure setpoint (pₛₑₜ); and
- a regulating device (100) for actuating a pressure regulating valve (200) arranged downstream of the fuel accumulator (710), which pressure regulating valve (200) is not a component of the pressure regulating circuit, with a regulated actuation current in order to reduce the pressure (p) prevailing in the fuel accumulator (710),
**characterised in that** the regulating device (100) has a thrust identification apparatus (300) to identify whether the internal combustion engine is in a thrust status and the regulating device (100) in a thrust status of the internal combustion engine adapts a setpoint pressure/current characteristic curve of the pressure regulating valve (200), which represents the behaviour of pressure regulating valves in general, in particular of pressure regulating valves of a production batch, to the behaviour of the pressure regulating valve (200) actually used.

12. Device (730, 100) according to Claim 11, **characterised in that** the regulating device (100) has a first storage apparatus in which the setpoint pressure/current characteristic curve is stored.

13. Device (730, 100) according to Claim 11 or 12, **characterised in that** the regulating device (100) comprises:
- a first calculation apparatus (110) for determining a preliminary current setpoint for actuating the pressure regulating valve (200), so that this reliably blocks at least the pressure setpoint (pₛₑₜ), with the help of the setpoint pressure/current characteristic curve;
- a second calculation apparatus (130, 140) for determining a current correction value for adjustment of the preliminary current setpoint to the pressure regulating valve (200) actually used according to the control deviation; and
- a subtraction apparatus (150) for determining a corrected current setpoint for actuation of the pressure regulating valve (200) actually used by subtracting the current correction value from the preliminary current setpoint.

14. Device (730, 100) according to one of Claims 11 to 13, **characterised in that** the thrust identification apparatus (300) has an apparatus (310) for monitoring the quantity of fuel injected into the combustion chambers (800) of the internal combustion engine and an apparatus (320) for monitoring the fuel delivery quantity defined by the pressure regulator (730) for a high-pressure pump (760) of the internal combustion engine in terms of a defined threshold value (qₘᵢₙ).

15. Device (730, 100) according to one of Claims 11 to 14, **characterised in that** the regulating device (100) has a multiplication apparatus (170) for calculating the current correction value by multiplying an adjustment factor calculated according to the control deviation by a weighting factor which represented the size of the variance of pressure regulating valves in various operating statuses.

16. Device (730, 100) according to Claim 15, **characterised in that** the regulating device (100) has a second storage apparatus for storing a weighting curve which shows the size of the weighting factor as a function of the desired defined pressure.

17. Device (730, 100) according to one of Claims 11 to 16, **characterised by** a third storage apparatus (195) for storing the adaptation factor or the current correction value.

18. Device (730, 100) according to one of Claims 13 to 17, **characterised in that** the second calculation apparatus has a proportional filter (130) and/or an integration apparatus (140) for calculating the current correction value from the control deviation.

19. Device (730, 100) according to Claim 18, **characterised in that** the integration apparatus (140) has an initialisation input for defining a starting value at the start of an integration, preferably according to the adjustment factor stored in the third storage apparatus (195).

20. Internal combustion engine with a device (730, 100) for regulating a pressure (p) prevailing in a fuel accumulator (710) of a fuel injection system (700) of an internal combustion engine to a defined pressure setpoint (pₛₑₜ) according to one of Claims 11 to 19, the device (730, 100) comprising a pressure regulator (730) via a metering unit (750) arranged upstream of a high-pressure pump (760) of the injection system (700) and a regulating device (100) for acting upon a pressure regulating valve (200) with an actuating current, **characterised in that** the regulating device (100) has a thrust identification apparatus (300) to identify whether the internal combustion engine is in a thrust status and the regulating device (100) in a thrust status of the internal combustion engine adapts a setpoint pressure/current characteristic curve of the pressure regulating valve (200), which represents the behaviour of pressure regulating valves in general, in particular of pressure regulating valves of a production batch, to the behaviour of the pressure regulating valve (200) actually used.

## Revendications

1. Procédé de régulation de la pression (p) régnant dans un accumulateur de carburant (710) d'un système d'injection de carburant (700) d'un moteur à combustion interne sur une valeur de consigne de pression (pₛₒₗₗ), prédéfinie, comprenant les étapes suivantes :
a) on détermine la pression effective (pᵢₛₜ) dans l'accumulateur de carburant (710);
b) on détermine un écart de régulation en comparant la valeur de consigne de pression (pₛₒₗₗ) à la pression effective (pᵢₛₜ) dans l'accumulateur de carburant (710),
c) on détermine une grandeur de réglage pour une quantité de carburant qu'une pompe haute pression (760) d'un système d'injection (700) doit fournir,
d) on sollicite une unité de dosage (750) installée en amont de la pompe haute pression (760) en fonction de la grandeur de réglage pour réguler la pression (p) régnant dans l'accumulateur de carburant (710) sur la valeur de consigne de pression (pₛₒₗₗ), et
e) pour réduire la pression (p) régnant dans l'accumulateur de carburant (710), on commande une vanne de régulation de pression (200) en aval de l'accumulateur de carburant (710) et qui ne fait pas partie du circuit de régulation de pression, pour avoir une veine de commande régulée,
**caractérisé en ce que**
dans l'état de poussée du moteur à combustion interne, on adapte une courbe caractéristique pression nominale/intensité de la vanne de régulation de pression (200) qui représente le comportement général des vannes de régulation de pression, notamment des vannes de régulation de pression d'une charge de production, sur le comportement de la vanne de régulation de pression (200) utilisée effectivement.

2. Procédé selon la revendication 1,
**caractérisé en ce qu'**
on exécute les étapes opératoires suivantes pour commander la vanne de régulation de pression (200) :
f) on détermine une valeur de consigne d'intensité, provisoire pour commander la vanne de régulation de pression (200) pour que celle-ci bloque en sécurité une pression (p) dans l'accumulateur de carburant (710) par rapport à au moins une valeur de consigne de pression (pₛₒₗₗ), avec la courbe caractéristique courant nominal/intensité,
g) on détermine une valeur de correction du courant pour adapter la valeur effective provisoire du courant au domaine d'application effectif de la soupape de régulation de pression (200) après indication par l'écart de régulation, et
h) on détermine une valeur de consigne de courant, corrigée pour commander la vanne de régulation de pression (200) utilisée effectivement par correction de la valeur de consigne de courant provisoire autour de la valeur de correction de courant.

3. Procédé selon la revendication 1 ou 2,
**caractérisé en ce que**
l'adaptation de la courbe caractéristique pression nominale/courant nominal de la vanne de régulation de pression (200) est appliquée lorsque aucun carburant n'est injecté dans les chambres de combustion (800) du moteur à combustion interne et si un régulateur de pression (730) prédéfinit une dose de carburant à débiter (qZME) par la pompe haute pression (710), dose qui est inférieure ou égale à une valeur de seuil prédéfinie (qₘᵢₙ).

4. Procédé selon la revendication 3,
**caractérisé en ce qu'**
on arrête l'exécution du procédé dès que du carburant est de nouveau injecté dans les chambres de combustion (800) du moteur à combustion interne ou si le régulateur de pression (730) prédéfinit une dose de carburant à fournir (qZME) pour la pompe haute pression (760) supérieure à la valeur de seuil (qₘᵢₙ).

5. Procédé selon les revendications précédentes,
**caractérisé en ce que**
la valeur de correction de courant se détermine par les pondérations d'un facteur d'adaptation déduit de l'écart de régulation après indication par la grandeur de la dispersion de la pression (p) à bloquer par la vanne de régulation de pression (200) dans les différents états de fonctionnement de la vanne de régulation de pression (200).

6. Procédé selon la revendication 4,
**caractérisé en ce que**
chaque fois le coefficient d'adaptation déterminé en dernier lieu est mémorisé de préférence également pendant la coupure du moteur à combustion interne.

7. Procédé selon les revendications précédentes,
**caractérisé en ce que**
la valeur de pression de consigne (pₛₒₗₗ) tient compte d'une valeur de décalage pour l'accumulateur de carburant (710).

8. Procédé selon les revendications précédentes,
**caractérisé en ce qu'**
on répète le procédé pendant le fonctionnement continu du moteur à combustion interne et/ou pendant la durée de vie du moteur à combustion interne.

9. Programme d'ordinateur pour un dispositif (730, 100) de régulation de la pression (p) régnant dans un accumulateur de carburant (710) d'un système d'injection de carburant (700) d'un moteur à combustion interne sur une valeur de consigne de pression (pₛₒₗₗ), prédéfinie,
**caractérisé par**
un code programme du programme d'ordinateur pour exécuter toutes les étapes du procédé selon les revendications 1 à 8.

10. Programme d'ordinateur selon la revendication 9,
**caractérisé en ce que**
le code programme est enregistré sur un support de données que peut lire un ordinateur.

11. Dispositif (730, 100) pour réguler la pression (p) régnant dans l'accumulateur de carburant (710) d'un système d'injection de carburant (700) d'un moteur à combustion interne sur une valeur de consigne de pression (pₛₒₗₗ), prédéfinie comprenant :
- un capteur de pression (720) pour déterminer la pression effective (pᵢₛₜ) dans l'accumulateur de carburant (710),
- un régulateur de pression (730) pour déterminer un écart de régulation par comparaison de la valeur de consigne de pression (pₛₒₗₗ) à la pression réelle (pᵢₛₜ) dans l'accumulateur de carburant (710),
- un régulateur de pression (730) pour déterminer une grandeur de réglage pour une pompe à carburant alimentant une pompe haute pression (760) du système d'injection (700) et pour solliciter une unité de dosage (750) en amont de la pompe haute pression (760) en fonction de la grandeur de réglage pour réguler la pression (p) régnant dans l'accumulateur de carburant (710) sur la valeur de consigne de la pression (pₛₒₗₗ), et
- un dispositif de régulation (100) pour commander une soupape de régulation de pression (200) en aval de l'accumulateur de carburant (710), qui ne fait pas partie du circuit de régulation de pression, avec un courant de commande régulé, pour réduire la pression (p) régnant dans l'accumulateur de carburant (710),
**caractérisé en ce que**
le dispositif de régulation (100) comporte une installation de détection de poussée (300) pour détecter si le moteur à combustion interne est en position de poussée, et si le moteur à combustion interne est en position de poussée, le dispositif de régulation (100) adapte une nouvelle courbe caractéristique pression nominale/courant de la vanne de régulation de pression (200) représentant le comportement des soupapes de régulation de pression dans des conditions générales, notamment des soupapes de régulation de pression d'une charge de production, au comportement de la vanne de régulation de pression (200) utilisée effectivement.

12. Dispositif (730, 100) selon la revendication 11,
**caractérisé en ce que**
le dispositif de régulation (100) comporte une première installation de mémoire dans laquelle est enregistrée la courbe caractéristique pression nominale / intensité.

13. Dispositif (730, 100) selon la revendication 11 ou 12,
**caractérisé en ce que**
le dispositif de régulation (100) comprend :
- une première installation de calcul (110) pour déterminer une valeur de consigne de courant, provisoire servant à commander la vanne de régulation de pression (200) pour que celle-ci bloque en sécurité au moins une valeur de consigne de pression (pₛₒₗₗ) à l'aide de la courbe caractéristique pression nominale/courant,
- une seconde installation de calcul (130, 140) pour déterminer une valeur de correction de courant pour adapter la valeur de consigne de courant, provisoire à la vanne de régulation de pression (200) utilisée selon l'écart de régulation, et
- une installation de soustraction (150) pour déterminer une valeur de consigne de courant, corrigée pour commander la soupape de régulation de pression (200) effectivement utilisée par soustraction de la valeur de correction du courant par rapport à la valeur de consigne de courant, provisoire.

14. Dispositif (730, 100) selon les revendications 1 à 13,
**caractérisé en ce que**
l'installation de détection de poussée (300) comporte une installation (310) pour surveiller la quantité de carburant injectée dans les chambres de combustion (800) du moteur à combustion interne et une installation (320) pour surveiller la quantité débitée de carburant prévue par le régulateur de pression (730) pour la pompe haute pression (760) du moteur à combustion interne en tenant compte d'une valeur de seuil (qₘᵢₙ), prédéfinie.

15. Dispositif (730, 100) selon les revendications 11 à 14,
**caractérisé en ce que**
l'installation de régulation (100) comporte une installation de multiplication (170) pour calculer la valeur de correction du courant par multiplication d'un coefficient d'adaptation calculé selon l'indication correspondant à l'écart de régulation avec un coefficient de pondération représentant l'importance de la dispersion des vannes de régulation de pression dans les différents états de fonctionnement.

16. Dispositif (730, 100) selon la revendication 15,
**caractérisé en ce que**
le dispositif de régulation (100) comporte une seconde installation de mémoire pour mémoriser une courbe de pondération qui donne la grandeur du coefficient de pondération en fonction de la pression prédéfinie souhaitée.

17. Dispositif (730, 100) selon les revendications 11 à 16,
**caractérisé par**
une troisième installation de mémoire (195) pour mémoriser le coefficient d'adaptation ou la valeur de correction du courant.

18. Dispositif (730, 100) selon les revendications 13 à 17,
**caractérisé en ce que**
la seconde installation de calcul comporte un filtre proportionnel (130) et/ou une installation d'intégration (140) pour calculer la valeur de correction du courant à partir de l'écart de régulation.

19. Dispositif (730, 100) selon la revendication 18,
**caractérisé en ce que**
l'installation d'intégration (140) comporte une entrée d'initialisation pour prédéfinir une valeur de départ au début d'une intégration de préférence selon l'indication fournie par un coefficient d'adaptation enregistré en mémoire dans la troisième installation de mémoire (195).

20. Moteur à combustion interne comportant un dispositif (730, 100) pour réguler la pression (p) régnant dans un accumulateur de carburant (710) d'un système d'injection de carburant (700) d'un moteur à combustion interne sur une valeur de consigne de pression (pₛₒₗₗ), prédéfinie, selon les revendications 11 à 19,
le dispositif (730, 100) comprenant un régulateur de pression (730) avec une unité de dosage (750) en amont, reliée par une pompe haute pression (760) de l'unité d'injection (700) et un dispositif de régulation (100) pour solliciter une soupape de régulation de pression (200) avec un courant de commande,
**caractérisé en ce que**
le dispositif de régulation (100) comporte une installation de détection de poussée (300) pour détecter si le moteur à combustion interne est dans un état de poussée et le dispositif de régulation (100) représente en position de poussée du moteur à combustion interne, une courbe caractéristique de pression nominale/courant de la vanne de régulation de pression (200) représentant le comportement des vannes de régulation de pression de manière générale notamment des vannes de régulation de pression d'une charge de production sur laquelle s'adapte le comportement de la vanne de régulation de pression (200) utilisée effectivement.
